# EUROPÄISCHE PATENTSCHRIFT

(11) **EP 3 194 757 B1**
(45) Veröffentlichungstag und Bekanntmachung des Hinweises auf die Patenterteilung: **15.04.2020**
(21) Anmeldenummer: 15762935.3
(22) Anmeldetag: 24.08.2015
(51) Int. Cl.: F02M 63/00, F02M 47/02

(54) **BRENNSTOFFEINSPRITZVENTIL FÜR VERBRENNUNGSKRAFTMASCHINEN**
FUEL INJECTION VALVE FOR COMBUSTION ENGINES
INJECTEUR DE CARBURANT POUR MOTEURS À COMBUSTION INTERNE

(30) Priorität: 17.09.2014 CH 14072014
(43) Veröffentlichungstag der Anmeldung: 26.07.2017
(73) Patentinhaber: Ganser-Hydromag AG, 6315 Oberägeri (CH)
(72) Erfinder: GANSER, Marco, 6315 Oberägeri (CH)
(74) Vertreter: Schaad, Balass, Menzl & Partner AG
(86) Internationale Anmeldenummer: PCT/EP2015/069346
(87) Internationale Veröffentlichungsnummer: WO 2016/041739

(56) Entgegenhaltungen:
- EP-A1- 1 600 627
- WO-A1-2007/098621
- WO-A1-2010/088781
- WO-A2-2008/046238
- CN-A- 102 108 927
- US-A1- 2011 233 309

## Beschreibung

Die Erfindung betrifft ein Brennstoffeinspritzventil zur intermittierenden Einspritzung von Brennstoff in den Brennraum einer Verbrennungskraftmaschine gemäss dem Oberbegriff des Anspruchs 1.

Ein Brennstoffeinspritzventil dieser Art ist aus dem Dokument WO 2010/088781 A1 bekannt. Ein pilzförmiges Zwischenventilglied weist einen in Gleitpassung in einem Zwischenelement geführten Schaft und einen Kopf auf, der mit seiner Dichtfläche in Schliessstellung des Zwischenventilglieds wenigstens teilweise an einer Fläche eines am Zwischenelement ausgebildeten Zwischenventilsitzes anliegt, um einen Hochdruckzulass von einem Steuerraum zu trennen, wobei die Dichtfläche des Kopfs und die Fläche des Zwischenventilsitzes derart ausgebildet sind, dass sie in Schlissstellung des Zwischenventils eine gedrosselte Fluidverbindung zwischen dem Hochdruckzulass und der Gleitpassung herstellen.

Weitere Brennstoffeinspritzventile sind beispielsweise aus der WO 2007/098621 A1 bekannt. Derartige Brennstoffeinspritzventile ermöglichen mit einem minimalen Bauaufwand sowohl die Steuerbarkeit der Öffnungsbewegung des Einspritzventilgliedes als auch einen raschen Schliessvorgang des Einspritzventilgliedes. Die Realisierung von Mehrfacheinspritzungen mit sehr kurzen Zeitabständen ist möglich. Während der Steuerraum und der Ventilraum nur über einen genauen Drosseldurchlass dauernd miteinander verbunden sind, trennt im Übrigen ein Zwischenventil diese beiden Räume dauernd voneinander. Ein mit dem Hochdruckraum des Einspritzventils verbundener, in den Steuerraum führender Hochdruckzulass vom grossem Querschnitt, verglichen mit dem Querschnitt des Drosseldurchlasses, wird vom Zwischenventil gesteuert. Da der Querschnitt des von einer elektrischen Aktuatoranordnung gesteuerten Auslaufs aus dem Ventilraum auch wesentlich grösser sein kann als der Querschnitt des Drosseldurchlasses, ist die Öffnungsbewegung des Einspritzventilgliedes im Wesentlichen alleine vom Querschnitt des Drosseldurchlasses abhängig. Beim Schliessen des Auslaufs aus dem Ventilraum mittels der Aktuatoranordnung öffnet das Zwischenventil rasch und gibt den mit dem Hochdruckraum verbundenen Durchlass von grossem Querschnitt frei, was ein rasches Beenden des Einspritzvorganges hervorruft.

Das Zwischenventilglied des Zwischenventils ist pilzförmig ausgebildet und weist einen, in einem Führungsdurchlass eines Zwischenteils in enger Gleitpassung geführten Schaft sowie einen Kopf auf, der mit einer um den Schaft in einem radialen Abstand verlaufenden Dichtfläche, in Schliessstellung des Zwischenventilgliedes, an einem am Zwischenteil ausgebildeten ringförmigen Zwischenventilsitz anliegt.

Es hat sich gezeigt, dass beim vollständigen Verschliessen des Hochdruckzulasses und somit dem flächigen Kontakt zwischen der Dichtfläche des Kopfes und der Fläche des Zwischenventilsitzes hohe Adhäsionskräfte wirken können, welche das erneute Öffnen des Zwischenventils zum Beenden des Einspritzvorgangs erschweren können, wobei insbesondere die zeitliche Präzision der Beendigung des Einspritzvorganges verschlechtert sein kann.

Dieses Adhäsionsproblem ist bereits im Dokument WO 2010/088781 A1 angesprochen. Zur Lösung des Problems wird vorgeschlagen, in Schliessstellung des Zwischenventils, eine gedrosselte Fluidverbindung zwischen dem Hochdruckzulass und der Gleitpassung des Schafts am Zwischenteil zu belassen. Dazu wird die Dichtfläche des Kopfes und die Dichtfläche des Zwischenventilsitzes derart zueinander geneigt ausgebildet, dass sie, in Schliessstellung des Zwischenventils, radial aussen dichtend aneinander anliegen und nach radial innen, einen sich in axialer Richtung vergrössernden Drosselspalt für die Drosselung des Hochdruckzulasses in Richtung zum Ventilraum hin bilden. Es wird somit eine ringförmige Liniendichtung zwischen dem Ventilglied und dem Ventilsitz des Zwischenventils angestrebt. Die für diese Lösung äusserst präzise Herstellung des pilzförmigen Zwischenventilgliedes und des mit diesem zusammenwirkenden Zwischenteils ist ausgesprochen heikel und sehr teuer.

Weiter sind in diesem Dokument Ausführungsformen des Brennstoffeinspritzventils offenbart, bei welchen der Zwischenteil und ein an diesem auf der dem Führungsteil abgewandten Seite anliegendes Zwischenelement kreisscheibenförmig ausgebildet und in einem innen annähernd vollständig kreiszylinderförmigen Abschnitt des Gehäuses angeordnet sind. Sie lassen zwischen sich und dem Gehäuse einen Abschnitt des Hochdruckraumes frei. Dieser Abschnitt ist einerseits mit dem Einspritzventilsitz und andererseits mit dem Brennstoffhochdruckeinlass verbunden. Die Verbindung zum Hochdruckeinlass kann beispielsweise dadurch erfolgen, dass am Gehäuse im ansonsten zylinderförmigen Abschnitt in radialer Richtung gegen aussen und schräg zur Längsachse verlaufende Ausnehmungen angeformt sind. Solche Ausnehmungen schwächen die Stabilität des Gehäuses, beispielsweise des Düsenkörpers in diesem Bereich, was eine entsprechend dickere Auslegung der Gehäusewand bedingt.

Das Dokument US 2011/0233309 A1 offenbart eine Brennstoffeinspritzvorrichtung, bei welcher eine Druckoberfläche eines Druckelements an eine Öffnungs-Wandoberfläche drückt, um einen Verbindung zwischen einer Zuflussmündung und einer Drucksteuerkammer zu unterbrechen, wenn eine Verbindung zwischen einer Abflussmündung und einem Rückkanal durch ein Drucksteuerventil hergestellt ist. Die Druckoberfläche des Druckelements ist von der Öffnungs-Wandoberfläche verschoben oder getrennt, um die Zuflussmündung der Öffnungs-Wandoberfläche zu der Drucksteuerkammer zu öffnen, wenn die Verbindung zwischen der Abflussmündung und dem Rückkanal durch das Drucksteuerventil unterbrochen ist. Die Druckoberfläche des Druckelements oder die Öffnungs-Wandoberfläche des Steuergehäuses ist mit einem abgesenkten Zuflussabschnitt und einem abgesenkten Abflussabschnitt versehen, die voneinander getrennt sind. Eine Absenkungsabmessung des abgesenkten Zuflussabschnitts ist grösser als die Absenkungsabmessung des abgesenkten Abflussabschnitts.

Ausgehend von diesem Stand der Technik ist es eine Aufgabe der vorliegenden Erfindung, das bekannte Brennstoffeinspritzventil derart weiterzubilden, dass bei günstiger Herstellung Adhäsionskräfte zwischen dem Zwischenventilglied und dem Zwischenteil minimiert sind.

Dies wird mit einem Einspritzventil gemäss Anspruch 1 gelöst.

Das erfindungsgemässe Brennstoffeinspritzventil zur intermittierenden Einspritzung von Brennstoff in den Brennraum einer Verbrennungskraftmaschine weist ein Gehäuse auf, das mindestens einen Gehäusekörper und einen Düsenkörper mit einem Einspritzventilsitz aufweist. Bevorzugt ist das Gehäuse radial aussen über seine gesamte Länge wenigsten annähernd kreiszylinderförmig ausgebildet, gegebenenfalls mit abgestuftem Aussendurchmesser.

Im Gehäuse ist ein Hochdruckraum vorhanden, der von einem Brennstoffhochdruckeinlass des Gehäuses bis zum Einspritzventilsitz verläuft.

Im Gehäuse im Hochdruckraum ist ein, vorzugsweise nadelförmig ausgebildetes Einspritzventilglied in Richtung seiner Längsachse verstellbar angeordnet, welches mit dem Einspritzventilsitz zusammenwirkt. Zum Einspritzen von Brennstoff in den Brennraum wird das Einspritzventilglied vom Einspritzventilsitz abgehoben und zum Beenden der Einspritzung wieder an diesen zur Anlage gebracht.

Weiter ist eine Druckfeder vorhanden, welche sich mit einem Ende am Einspritzventilglied abstützt und dieses mit einer in Richtung gegen den Einspritzventilsitz gerichteten Schliesskraft beaufschlagt. Das andere Ende der Druckfeder ist relativ zum Gehäuse ortsfest abgestützt, vorzugsweise an einem Führungsteil, welches bevorzugt als Führungshülse ausgebildet ist.

Weiter ist im Gehäuse im Hochdruckraum der Führungsteil angeordnet, in welchem ein Steuerkolben des Einspritzventilgliedes in bevorzugt enger Gleitpassung geführt ist.

Weiter ist im Gehäuse im Hochdruckraum ein bevorzugt plattenförmig ausgebildeter Zwischenteil vorhanden, welcher zusammen mit dem Führungsteil und dem Steuerkolben einen Steuerraum gegenüber dem Hochdruckraum abgrenzt und von diesem abtrennt.

Im Brennstoffeinspritzventil ist weiter eine Steuervorrichtung zur Steuerung der axialen Bewegung des Einspritzventilgliedes durch Veränderung des Drucks im Steuerraum vorhanden. Die Steuervorrichtung weist ein Zwischenventil auf, dessen pilzförmig ausgebildetes Zwischenventilglied einen in einem Führungsdurchlass des Zwischenteils in vorzugsweise enger Gleitpassung geführten Schaft und einen Kopf aufweist. Der Kopf ist dem Steuerraum zugewandt und liegt mit seiner in einem radialen Abstand um den Schaft verlaufender Dichtfläche, in Schliessstellung des Zwischenventilgliedes, an einem am Zwischenteil ausgebildeten, ringförmigen Zwischenventilsitz unter Bildung einer Ringdichtfläche an. Die Ringdichtfläche liegt in einer rechtwinklig zur Achse des Schafts und somit des Zwischenventilgliedes verlaufenden Ebene.

In einen vom Zwischenteil, Schaft und Kopf begrenzten, einen um dem Schaft herum verlaufenden, wenigstens annähernd hohlzylinderförmigen Innenringraum aufweisenden Ringraum mündet ein am Zwischenteil ausgebildeter, mit dem Hochdruckeinlass dauernd in Verbindung stehender Hochdruckzulass.

Das Zwischenventil trennt, in Schliessstellung des Zwischenventilgliedes, den Hochdruckzulass und den Ringraum vom Steuerraum ab und, wenn sich das Zwischenventilglied nicht in Schliessstellung befindet, gibt es die Verbindung zwischen dem Ringraum sowie dem Hochdruckzulass mit dem Steuerraum frei.

Weiter trennt das Zwischenventil mit dem in vorzugweise enger Gleitpassung am Zwischenteil geführten Schaft den Steuerraum von einem Ventilraum dauernd ab, bis auf einem vorzugsweise am Zwischenventilglied ausgebildeten Drosseldurchlass genauer Grösse, welcher den Steuerraum mit dem Ventilraum dauernd verbindet.

Das Brennstoffeinspritzventil weist eine elektrisch betätigte Aktuatoranordnung zum Verbinden des Ventilraums mit und Abtrennen des Ventilraums von einem Niederdruck-Brennstoffrücklauf auf.

Der Ringraum weist weiter einen an den Innenringraum unmittelbar anschliessenden, kreisringförmigen Spaltringraum auf, welcher, in Schliessstellung des Zwischenventilgliedes, durch einen Spalt zwischen dem Zwischenteil und dem Kopf des Zwischenventilgliedes gebildet ist, wobei die in Längsrichtung des Zwischenventilgliedes gemessene Spaltbreite des Spaltringraums kleiner ist als der Innenringraum, vorzugsweise mindestens fünfmal kleiner.

Da der Hochdruckzulass in den Innenringraum mündet, bildet - im Gegensatz zur Lehre im Dokument WO 2010/088781 A1 - der Spaltringraum keine gedrosselte Fluidverbindung zwischen dem Hochdruckzulass und der Gleitpassung des Schafts des Zwischenventilgliedes am Zwischenteil.

Der Spaltringraum ermöglicht jedoch eine merkliche Verkleinerung der Ringdichtfläche und somit der Adhäsionkräfte als auch eine optimale Platzierung der Ringdichtfläche in radialer Richtung. Je nach den an das Brennstoffspritzventil gestellten Anforderungen, kann die Ringdichtfläche in radialer Richtung weiter aussen oder weiter innen gewählt werden. Da das Zwischenventilglied als doppeltwirkender Kolben funktioniert, ist auf diese einfache Art und Weise, bei gegebenen Platzverhältnissen, die Grösse der aktiven Steuerkolbenfläche des Einspritzventilgliedes einstellbar.

Bevorzugt weist der Spaltringraum, in Schliessstellung des Zwischenventilgliedes und in Längsrichtung des Schafts und somit des Zwischenventilglieds gemessen, eine wenigstens annähernd konstante Spaltbreite auf.

Bevorzugt liegt die Mündung des Hochdruckzulasses vollständig im Bereich des Innenringraums. Dies ermöglicht die Herstellung des Hochdruckzulasses mittels einer in radialer Richtung verlaufenden Bohrung. Überdies ist dadurch verhindert, dass die Mündung teilweise im Bereich des Spaltringraumes liegt, was die Ausbildung der Ringdichtfläche in einer kürzeren Distanz zum Schaft, d.h. radial weit innen, ermöglicht.

Bevorzugt weist die Ringfläche, in radialer Richtung gemessen, eine Breite zwischen 0.1 mm und 1 mm auf. Bevorzugt liegt die Breite zwischen 0.2 mm bis 0.5 mm. Dies gewährleistet bei einer ebenen Ringdichtfläche einerseits eine gute Abdichtung und andererseits eine minimale Adhäsion.

In Schliessstellung des Zwischenventilglieds weist der Spaltringraum, in Längsrichtung des Schafts gemessen, bevorzugt eine Spaltbreite von 0,04 mm bis 0,4 mm auf. Einerseits ist der Spaltringraum platzsparend ausgebildet und andererseits ist er genügend gross, um während den transienten Vorgängen die optimale Beaufschlagung der Fläche des Kopfs zwischen dem Schaft und der Dichtfläche mit Brennstoff zu gewährleisten. Bevorzugt ist die Spaltbreite im Bereich des gesamten Spaltringraums wenigstens annähernd konstant.

Bevorzugt weist der Spaltringraum, in radialer Richtung gemessen, eine Breite von mindestens 0,2 mm auf. Dies ermöglicht eine einfache Herstellung einerseits der Dichtfläche am Kopf und andererseits Dichtfläche des Zwischenventilsitzes.

Bevorzugt ist am Kopf ein, auf dessen dem Zwischenteil zugewandten Seite vorstehender kreisringförmiger Dichtwulst angeformt, dessen freie Stirnseite die Dichtfläche bildet. Bevorzugt ist die dem Steuerraum zugewandte Stirnseite des Zwischenteils eben ausgebildet. Sie bildet mit dem mit der Dichtfläche des Kopfs zusammenwirkenden Teil den Hilfsventilsitz.

Bevorzugt weist der Dichtwulst einen wenigstens annähernd quadratischen oder rechteckigen Querschnitt auf. Bevorzugt weist der Kopf, auf seiner dem Zwischenteil zugewandten Seite, eine radial aussen um den Dichtwulst herumlaufende kreisförmige Ringfläche auf, welche wenigstens annähernd in derselben Ebene liegt wie die Ringfläche zwischen dem Schaft und dem Dichtwulst.

Bevorzugt weist der Dichtwulst einen wenigstens annähernd einem rechtwinkligen Trapez entsprechenden Querschnitt auf, wobei die rechten Winkel radial innenliegend sind. Die kürzere der beiden parallel zueinander verlaufenden Seite des Trapezes liegt somit in der Dichtfläche des Zwischenventilgliedes und die schrägverlaufende Seite verläuft von dieser radial aussen schräg in Richtung vom Zwischenteil weg. Bevorzugt weist der Kopf, im Querschnitt gesehen, eine geradlinige Verlängerung der radial aussen liegenden Schrägseite des Trapezes bis zu seinem radialen Aussenrand hin auf. Auch dies ermöglicht eine einfache Herstellung des Zwischenventilgliedes.

Weiter bevorzugt kann am Kopf, an dessen dem Zwischenteil zugewandten Seite, ein radial innerer und am Zwischenteil ein radial äusserer Hinterschnitt angeformt sein, wobei diese Hinterschnitte, bei am Zwischenteil anliegendem Kopf des Zwischenventilgliedes, die Ringdichtfläche begrenzen. Es wäre auch die umgekehrte Konstruktion möglich, nämlich, dass am Kopf ein radial äusserer und am Zwischenteil ein radial innerer Hinterschnitt angeformt sind, wobei diese Hinterschnitte die Ringfläche begrenzen.

Bevorzugt ist am Zwischenteil, auf dessen dem Kopf zugewandten Seite, ein kreisringförmiger, vorzugsweise im Querschnitt wenigstens annähernd quadratischer oder rechteckiger Dichtvorsprung angeformt, dessen freie, dem Kopf zugewandte Stirnseite den Ventilsitz bildet. In diesem Fall kann die Dichtfläche am Kopf in derselben Ebene liegen wie die Fläche zwischen dem Schaft und der kreisringförmigen Dichtfläche.

Bevorzugt ist der Ventilraum über einen weiteren Drosseldurchlass dauernd mit dem Hochdruckraum verbunden. Dieser weitere Drosseldurchlass kann beispielsweise vom Hochdruckzulass ausgehend im Zwischenteil ausgebildet sein. Wird mittels der Aktuatoranordnung der Ventilraum vom Niederdruck-Brennstoffrücklauf abgetrennt, wird durch diesen weiteren Drosseldurchlass im Ventilraum rascher ein höherer Druck aufgebaut, was zu einem schnelleren Öffnen des Zwischenventilgliedes und somit zu einer rascheren Beendigung des Einspritzvorganges führt.

Vorzugsweise liegt am Zwischenteil, auf dessen dem Führungsteil abgewandten Seite, ein vorzugsweise plattenförmig ausgebildetes Zwischenelement an. An diesem ist, exzentrisch zum Schaft und zum Führungsdurchlass im Zwischenelement, ein Auslassdurchlass angeformt, welcher zusammen mit dem Zwischenteil und dem Zwischenventilglied den Ventilraum begrenzt und welcher auf der dem Zwischenteil abgewandten Seite des Zwischenelements mittels eines Stössels der Aktuatoranordnung verschliessbar und freigebbar ist. Der Ventilraum kann damit auf einfache Art und Weise mit dem gewünschten Volumen ausgebildet werden. Weiter kann die der Aktuatoranordnung zugewandte Stirnseite des Zwischenelements eben ausgebildet sein, an welcher der Stössel zum Abtrennen des Ventilraums von Niederdruck-Brennstoffrücklauf zur Anlage gelangt.

Bevorzugt ist der Führungsteil durch eine im Querschnitt kreisringförmige Führungshülse gebildet, an welcher sich die Druckfeder abstützt. Dabei drückt die Druckfeder die Führungshülse an den vorzugsweise plattenförmig ausgebildeten Zwischenteil dichtend an.

Die Erfindung wird anhand in den Figuren dargestellten Ausführungsformen näher beschrieben. Es zeigen rein schematisch:
- Figur 1: im Längsschnitt ein erfindungsgemässes Einspritzventil;
- Figur 2: gegenüber Figur 1 vergrössert, den dort mit einem mit **II** bezeichneten Rechteck gekennzeichneten Teil des Einspritzventils;
- Figur 3: gegenüber Figur 2 vergrössert, den dort mit **III** bezeichneten Rechteck eingerahmten Teil des Brennstoffeinspritzventils mit der Steuereinrichtung;
- Figur 4: gegenüber Figur 1 vergrössert, den dort mit dem Rechteck **II** zeichneten Teil des Brennstoffeinspritzventils in einer rechtwinklig zur dortigen Schnittebene verlaufenden Längsschnitt;
- Figur 5: in perspektivischer Darstellung ein pilzförmiges Zwischenventilglied;
- Figur 6: in perspektivischer Darstellung ein Zwischenteil für das pilzförmig ausgebildete Zwischenventilglied gemäss Figur 5;
- Figur 7: ebenfalls in perspektivischer Darstellung ein Zwischenelement, welches dazu bestimmt ist, am Zwischenteil dichtend anzuliegen;
- Figur 8: in gleicher Darstellung wie Figur 3 eine zweite Ausführungsform der Steuervorrichtung;
- Figur 9: in gleicher Darstellung wie die Figuren 3 und 8 eine dritte Ausführungsform der Steuervorrichtung; und
- Figur 10: in gleicher Darstellung wie die Figuren 3, 8 und 9 einen Ausschnitt aus einer vierten Ausführungsform der Steuervorrichtung.

In der Figurenbeschreibung werden für einander entsprechende Teile immer dieselben Bezugszeichen verwendet.

Das in der Figur 1 gezeigte Brennstoffeinspritzventil 10 ist zur intermittierenden Einspritzung von Brennstoff in den Brennraum einer Verbrennungskraftmaschine bestimmt. Der Brennstoff steht dabei unter sehr hohem Druck von beispielsweise bis zu 2'000 bar oder mehr.

Das Brennstoffeinspritzventil weist ein Gehäuse 12 mit einem Gehäusekörper 14, einem Düsenkörper 16, an welchem ein Einspritzventilsitz 18 ausgebildet ist, und einem Aktuatoraufnahmekörper 20 auf, welcher zwischen dem Gehäusekörper 14 und dem Düsenkörper 16 angeordnet ist. Eine sich am Düsenkörper 16 abstützende Überwurfmutter 22 nimmt den Aktuatoraufnahmekörper 20 auf und ist auf den Gehäusekörper 14 aufgewindet. Der Gehäusekörper 14 und der Aktuatorufnahmekörper 20, sowie dieser und der Düsenkörper 16 liegen aneinander stirnseitig an, sind mittels der Überwurfmutter 22 dichtend gegeneinander gepresst und in Richtung der Gehäuseachse L aufeinander ausgerichtet.

Die Aussenform des Gehäuses 12 ist in bekannter Art und Weise wenigstens annähernd kreiszylinderförmig.

Auf der, dem Düsenkörper 16 abgewandten Stirnseite des Gehäusekörpers 14 ist ein Brennstoffhochdruckeinlass 24 angeordnet, von welchem im Innern des Gehäuses 12 bis zum Einspritzventilsitz 18 ein Hochdruckraum 26 verläuft. Der Brennstoffhochdruckeinlass 24 ist durch einen Ventilträger 28 gebildet, welcher ein Rückschlagventil 30 und einen korbartigen Lochfilter 32 zum Zurückhalten von allfälligen Fremdpartikeln im Brennstoff trägt. Das scheibenförmige Ventilglied des Rückschlagventils 30, welches mit einem am Ventilträger 28 ausgebildeten Ventilsitz zusammenwirkt, weist eine Bypassbohrung auf.

Das Rückschlagventil 30 lässt im bekannter Art und Weise über eine Hochdruckspeiseleitung zugeführten Brennstoff in den Hochdruckraum 26 praktisch hindernisfrei hineinströmen, verhindert jedoch das Ausströmen von Brennstoff aus dem Hochdruckraum 26 in die Hochdruckspeiseleitung mit der Ausnahme durch den Bypass.

Der Aufbau und die Funktionsweise der als Patrone ausgebildeten Baueinheit mit dem Ventilträger 28, dem Rückschlagventil 30 und dem Lochfilter 32 sind in der älteren Anmeldung PCT/EP2014/000447 ausführlich offenbart. Der Brennstoffhochdruckeinlass 24 und der Ventilträger 28 mit Rückschlagventil 30 und Lochfilter 32 können auch ausgebildet sein, wie dies in der Druckschrift WO 2013/117311 A1 offenbart ist. Eine mögliche Ausführungsform des Brennstoffhochdruckeinlasses 24 und des Rückschlagventils 30, sowie eines Stabfilters anstelle des Lochfilters 32 ist aus der WO 2009/033304 A1 bekannt.

Die Offenbarung der oben genannten Anmeldung und Druckschriften gilt durch Referenznahme als in die vorliegende Offenbarung aufgenommen.

Anschliessend an den Ventilträger 28 weist der Hochdruckraum 26 eine am Gehäusekörper 14 ausgebildete, diskrete Speicherkammer 34 auf, die anderseits über einen Strömungskanal 36 des Hochdruckraums 26 mit dem Einspritzventilsitz 18 verbunden ist.

Die Dimensionierung und die Funktionsweise der diskreten Speicherkammer 34 zusammen mit dem Rückschlagventil 30 mit Bypass ist in der Druckschrift WO 2007/009279 A1 ausführlich offenbart; diese Offenbarung gilt durch Referenznahme in die vorliegende Offenbarung integriert.

In einer Ausnehmung des Aktuatoraufnahmekörpers 20 ist im bekannter Art und Weise eine elektrisch betätigte Aktuatoranordnung 38 aufgenommen, welche mit ihrem in einer Richtung federbelasteten und in der anderen Richtung mittels eines Elektromagneten der Aktuatoranordnung 38 bewegbaren Stössels 40 dazu bestimmt ist, einen Niederdruckauslass 42 zu verschliessen, um einen Ventilraum 44, von einem Niederdruck-Brennstoffrücklauf 46 (siehe Figuren 2 und 3) abzutrennen, und den Niederdruckauslass 42 freizugeben, um den Ventilraum 44 und den Niederdruck-Brennstoffrücklauf 46 miteinander zu verbinden. Die mit 48 bezeichnete Längsachse des Stössels 40 und somit der Aktuatoranordnung 38 verläuft parallel und exzentrisch zur Längsachse L.

Parallel zur bezüglich der Längsachse L des Gehäuses 12 und somit des Brennstoffeinspritzventils 10 exzentrisch angeordneten diskreten Speicherkammer 34 verläuft von einem Elektroanschluss 50 durch den Gehäusekörper 14 zur Aktuatoranordnung 38 ein Kanal 52, in welchem die elektrische Steuerleitung zur Steuerung der Aktuatoranordnung 38 aufgenommen ist.

Wie dies aus der bezüglich der Figur 1 vergrösserten Figur 2 hervorgeht, ist am Düsenkörper 16 der konische Einspritzventilsitz 18 angeformt, welcher über den Strömungskanal 36 mit der Speicherkammer 34 und somit dem Brennstoffhochdruckeinlass 24 direkt verbunden ist.

In Strömungsrichtung des Brennstoffs gesehen stromabwärts des Einspritzventilsitzes 18 sind in einem halbkugelförmigen freien Endbereich des Düsenkörpers 16 in bekannter Art und Weise Einspritzöffnungen 54 ausgebildet, durch welche, bei vom Einspritzventilsitz 18 abgehobenen Einspritzventilglied 56, der unter sehr hohem Druck stehende Brennstoff in den Brennraum der Verbrennungskraftmaschine eingespritzt wird.

Das Einspritzventilglied 56 ist nadelförmig ausgebildet und wirkt mit dem Einspritzventilsitz 18 zusammen. Das Einspritzventilglied 56 ist in einer zur Längsachse L konzentrischen, zum Hochdruckraum 26 gehörenden Führungsbohrung 57 im Düsenkörper in Richtung der Längsachse L bewegbar geführt, wobei durch in Längsrichtung verlaufende, in radialer Richtung gegen aussen offene Ausnehmungen am Einspritzventilglied 56 das verlustarme Strömen von Brennstoff zum Einspritzventilsitz 18 und zu den Einspritzöffnungen 54 ermöglicht ist.

Wie besonders aus der Figur 2 ersichtlich, ist stromaufwärts dieser Führungsbohrung 57 der zum Hochdruckraum 26 gehöhrende Innenraum 58 des Düsenkörpers 16 zum Aktuatoraufnahmekörper 20 hin sich zweifach erweiternd ausgebildet, wobei der etwa längsmittig des Düsenkörpers 16 bis zu dessen dem Aktuatoraufnahmekörper 20 zugewandten Stirnseite verlaufende Abschnitt des Innenraumes 58 einen innen kreiszylinderförmigen Abschnitt 60 des Düsenkörpers 16 mit konstantem Querschnitt und somit des Gehäuses 12 definiert.

Zwischen diesem Abschnitt 60 und der Führungsbohrung 57 ist am Einspritzventilglied 56 ein Stützring angeformt, an welchem sich eine Druckfeder 62 mit ihrem einen Ende abstützt. Mit ihrem anderen Ende ist die Druckfeder 62 an einer einen Führungsteil 64 bildenden Führungshülse 64' stirnseitig abgestützt. Die Druckfeder 62 beaufschlagt das Einspritzventilglied 56 mit einer in Richtung auf den Einspritzventilsitz 18 wirkenden Schliesskraft.

Andererseits hält die Druckfeder 62 den Führungsteil 64 beziehungsweise die Führungshülse 64' mit dessen der Druckfeder 62 abgewandten Stirnseite in dichtender Anlage an einem scheibenförmig ausgebildeten Zwischenteil 66.

In der Führungshülse 64' ist in enger Geleitpassung von ca. 3 µm bis 5 µm ein am Einspritzventilglied 56 angeformter Steuerkolben 68 in Richtung der Längsachse L verschiebbar geführt. Der Steuerkolben 68, die Führungshülse 64' und das Zwischenteil 66 grenzen einen Steuerraum 70 gegenüber dem Hochdruckraum 26 ab.

Der Zwischenteil 66 ist Teil einer Steuervorrichtung 72, welche auch unter Bezugnahme auf Figur 3 beschrieben wird.

Wie dies besonders Figur 3 zeigt, verläuft durch den Zwischenteil 66 hindurch von der dem Steuerraum 70 zugewandten ebenen Stirnseite zur dem Steuerraum 70 abgewandten, ebenfalls ebenen Stirnseite ein kreiszylinderförmiger Führungsdurchlass 74. In diesem ist in enger Gleitpassung von ca. 3 µm bis 10 µm ein Schaft 76 eines pilzförmig ausgebildeten Zwischenventilgliedes 78 geführt. Ein mit dem Schaft 76 integral ausgebildeter Kopf 80 des Zwischenventilgliedes 78 befindet sich im Steuerraum 70 und wirkt mit seiner, dem Zwischenteil 66 zugewandten Seite mit dem Zwischenteil 66 zusammen, dessen ebene Stirnseite einen ringförmigen Zwischenventilsitz 82 bildet.

Das Zwischenventilglied 78 bildet zusammen mit dem am Zwischenteil 66 ausgebildeten Zwischenventilsitz 82 ein Zwischenventil.

An der Führungshülse 64' ist in einem Abstand zum Zwischenteil 66 eine Anschlagschulter 84 ausgebildet, welche den Öffnungshub des Zwischenventilgliedes 78 begrenzt. Um ein möglichst verlustarmes Strömen des Brennstoffs von einem Brennstoffzulass 86 in den Steuerraum 70 zu ermöglichen, ist radial aussen zwischen dem Kopf 80 und der Führungshülse 64' ein ausreichend grosser Spalt vorhanden und weist der Kopf 80, an seiner der Anschlagschulter 84 zugewandten Seite vier, keilartige Strömungsnuten 88 auf, vergleiche auch Figur 5, welche den Brennstoff vom Spalt zum Steuerkolben 68 verlustarm fliessen lassen, auch wenn das Zwischenventilglied 78 sich in Offenstellung befindet und der Kopf 80 an der Anschlagschulter 84 anliegt.

Angrenzend an den Steuerraum 70 ist am Zwischenventilglied 78 ein Drosseldurchlass 90 ausgebildet, der andererseits in eine am Zwischenventilglied 78 konzentrisch zur Längsachse L ausgenommene Sacklochbohrung 92 mündet.

Der Brennstoffzulass 86 ist im Ausführungsbeispiel gemäss den Figuren 1 bis 3 durch zwei diametral gegenüberliegende, in radialer Richtung durch den Zwischenteil 66 hindurchgehende und in den Führungsdurchlass 74 mündende Bohrungen gebildet. Der Zwischenteil 66 ist auch in der Figur 6 dargestellt. Der Brennstoffzulass 86 ist dauernd mit dem Brennstoffhochdruckeinlass 24 verbunden und weist gegenüber dem Drosseldurchlass 90 einen vielfach grösseren Strömungsquerschnitt auf.

Auf der dem Steuerraum 70 abgewandten Stirnseite weist der Zwischenteil 66 eine, in der Draufsicht gesehen, U-förmige Vertiefung 94 auf, welche einerseits in den Führungsdurchlass 74 mündet und andererseits über einen am Zwischenteil 66 ausgenommenen weiteren Drosseldurchlass 96 dauernd mit dem Hochdruckraum 26 und somit dem Brennstoffhochdruckeinlass 24 strömungsverbunden ist.

Auf der der Führungshülse 64' abgewandten Seite des Zwischenteils 66 liegt an diesem flächig und dichtend ein ebenfalls scheibenförmig ausgebildetes Zwischenelement 98 an, welches auch in Figur 7 dargestellt ist. Im Bereich des Führungsdurchlasses 74 ist zwischen dem Zwischenelement 98 und dem Ende des Schaftes 76 des Zwischenventilgliedes 78, auch wenn dieses sich in Schliessstellung befindet, immer ein Strömungsspalt 100 vorhanden.

Konzentrisch zur Längsachse 48 verläuft durch das Zwischenelement 98 hindurch eine stufenartig sich verjüngende Auslassbohrung 102, welche einerseits in den Strömungspalt 100 sowie die Vertiefung 94 mündet und andererseits den Niederdruckauslass 42 bildet.

Der Vollständigkeit halber sei erwähnt, dass der Strömungsquerschnitt dieser Auslassbohrung 102 überall wesentlich grösser ist, als die Summe des Querschnitts des Drosseldurchlasses 90 und des weiteren Drosseldurchlasses 96.

Das Zwischenelement 98 ist ebenfalls im Abschnitt 60 des Düsenkörpers 16 angeordnet und es liegt mit seiner dem Zwischenteil 66 abgewandten, ebenen Stirnseite an der entsprechenden Stirnseite des Aktuatoraufnahmekörpers 20 dichtend an.

Zur korrekten Positionierung des Zwischenelements 98 relativ zum Aktuatoraufnahmekörper 20 und somit zur Aktuatoranordnung 38 weisen sowohl das Zwischenelement 98 und der Aktuatoraufnahmekörper 20 miteinander fluchtende, einander zugewandte, sacklochartige Positionierbohrungen 106 auf, in welchen ein gemeinsamer Positionierstift 104 eingesetzt ist.

Um die Position des Zwischenteils 66 zum Zwischenelement 98 festzulegen, sind an diesen Bauteilen je zwei einander zugewandte, miteinander paarweise fluchtende, sacklochartige weitere Positionierbohrungen 106' angebracht, in welche ebenfalls Positionierstifte 104 eingesetzt sind, wobei diese Positionierbohrungen 106' exzentrisch zur Längsachse L in einer gemeinsamen Ebene liegen, welche rechtwinklig zur in der Figur 3 gezeigten Schnittebene verläuft, weshalb in dieser Figur der Positionierstift 104 gestrichelt gezeigt ist.

Figur 4 zeigt den Längsschnitt in dieser Ebene, wobei nun die beiden Positionierstifte 104 ausgezogen dargestellt sind. Weitere Positionierstifte 104', welche in entsprechenden Positionierbohrungen im Düsenkörper 16 und im Aktuatoraufnahmekörper 20 eingesetzt sind, definieren die Position dieser beiden Körper zueinander.

Der Zwischenteil 66 zusammen mit dem Schaft 76 und Kopf 80 des Zwischenventilgliedes 78 begrenzen einen um den Schaft 76 herumverlaufenden, annähernd hohlzylinderförmigen Innenringraum 108, in welchen der Hochdruckzulass 86 dauernd mündet.

Soweit, wie bis jetzt beschrieben, ist das Brennstoffeinspritzventil 10 bei sämtlichen Ausführungsformen der Steuervorrichtung 72 gleich ausgebildet. Dabei hat das Zwischenventil 83 die Aufgabe, in Schliessstellung des Zwischenventilgliedes 78, den Hochdruckzulass 86 und den Innenringraum 108 vom Steuerraum 70 abzutrennen und, bei vom am Zwischenteil 66 ausgebildeten Zwischenventilsitz 82 abgehobenen Kopf 80, die Verbindung zwischen dem Innenringraum 108 sowie Hochdruckzulass 86 mit dem Steuerraum 70 freizugeben.

Wie dies insbesondere aus den Figuren 3 und 5 hervorgeht, weist der Schaft 76 des Zwischenventilgliedes 78 eine umlaufende, in radialer Richtung gegen aussen offene Ringnut 110 auf, welche unmittelbar an den Kopf 80 anschliesst. In Richtung der Längsachse L gesehen, weist die Ringnut 110 eine derartige Abmessung auf, dass die Mündung des Hochdruckzulasses 86 immer vollständig im Bereich der Ringnut 110 liegt, selbst dann, wenn sich das Zwischenventilglied 78 in Offenstellung befindet und dabei an der Anschlagschulter 84 anliegt.

Im gezeigten Ausführungsbeispiel weist die Ringnut 110 einen trapezförmigen Querschnitt auf, wobei die schrägverlaufende Seite dem Kopf 80 abgewandt ist und dazu dient, bei geöffnetem Zwischenventilglied 78 den durch die beiden Bohrungen des Hochdruckzulasses 86 fliessende Brennstoff verlustarm umzulenken.

Auf der dem Schaft 76 und somit dem Zwischenteil 66 zugewandten Seite ist am Kopf 80 ein, gegenüber dem übrigen Bereich dieser Seite des Kopfs 80 vorstehender, kreisringförmiger Dichtwulst 112 angeformt, dessen freie Stirnseite 114 die Dichtfläche 116 des Zwischenventilgliedes 78 bildet. Gegenüber dieser Dichtfläche 116 weist der Kopf 80, auf der dem Zwischenteil 66 zugewandten Seite, radial innen und radial aussen einen Hinterschnitt 118 auf, wobei sich die Flächen dieser Hinterschnitte 118, im gezeigten Ausführungsbeispiel, in einer Ebene befinden, welche rechtwinklig zur Längsachse L verläuft. Selbstredend liegt die Dichtfläche 116 ebenfalls in einer Ebene, die rechtwinklig zur Längsachse L verläuft, und liegt die den Zwischenventilsitz 82 bildende ebene Stirnseite des Zwischenteils 66 ebenfalls in einer Ebene, welche rechtwinklig zur Längsachse L verläuft.

Der Führungsdurchlass 74 verläuft kreiszylinderförmig mit demselben Querschnitt durch den gesamten Zwischenteil 66 hindurch. Da der Dichtwulst 112 bezüglich dem Führungsdurchlass 74 in radialer Richtung gegen aussen um ca. 0,2 mm bis 1,0 mm versetzt ist, verbleibt, in Schliessstellung des Zwischenventilgliedes 78, zwischen dem Kopf 80 und dem Zwischenteil 66 ein Spaltringraum 118, welcher radial aussen vom Dichtwulst 112 begrenzt ist und radial innen mit dem Innenringraum 108 zusammen einen Ringraum 120 bildet, welcher vom Zwischenventilglied 78 und vom Zwischenteil 66 begrenzt ist.

Die Breite der Ringdichtfläche 122, in radialer Richtung gemessen, beträgt im gezeigten Ausführungsbeispiel zwischen 0,1 mm bis 1,0 mm. Weiter weist im gezeigten Ausführungsbeispiel der Spaltringraum 118 eine in radialer Richtung gemessene Breite von etwa 0.5 mm auf.

Aus den Figuren 3 und 5 ist erkennbar, dass der Dichtwulst 112 in radialer Richtung auch weiter aussen vorgesehen sein kann. Dies ermöglicht eine optimale Anpassung des Zwischenventils 83 an die gewünschten Einspritzeigenschaften. Wird die aktive Fläche des als doppelwirkenden Kolben ausgebildeten Zwischenventilglieds 78 vergrössert, öffnet das Zwischenventil 83 zum Beenden eines Einspritzvorganges schneller, als wenn diese aktive Fläche kleiner gewählt wird.

Weiter ist die Adhäsion zwischen dem Zwischenteil 66 und dem Zwischenventilglied 78 minimiert, in dem die Ringdichtfläche 112, welche von der Dichtfläche 116 und dem Zwischenventilsitz 82 gebildet ist, minimiert ist.

Auch der weitere Drosseldurchlass 96 unterstützt die Bewegung des Zwischenventilgliedes 78, auf ihn kann jedoch in Abhängigkeit von den spezifischen Anforderungen auch verzichtet werden.

Ist das Zwischenventil 83 geschlossen und wird für eine Einspritzung der Stössel 40 vom Niederdruckauslass 42 abgehoben, wird die Öffnungsbewegung des Einspritzventilgliedes 56 praktisch ausschliesslich durch den Drosseldurchlass 90 bestimmt.

Der Vollständigkeit halber sei erwähnt, dass der Ventilraum 44 durch die Sacklochbohrung 92, den Strömungsspalt 100, die Vertiefung 94 und Auslassbohrung 102 gebildet ist.

Bei der in der Figur 8 gezeigten Ausführungsform ist einzig der Querschnitt des Dichtwulstes 112, welcher in der Figur 3 annähernd rechteckig ausgebildet ist, nun trapezförmig, wobei der rechte Winkel radial innen liegend ist und die schrägverlaufende Seite radial aussen liegend ist. Die schrägverlaufende Seite weist eine, im Querschnitt gesehen, geradlinige Verlängerung bis zum radialen Aussenrand 124 am Kopf 80 auf.

Diese Variante bietet sich insbesondere dann an, wenn sich der Dichtwulst 112 in radialer Richtung weit aussen des Kopfes 80 befindet. Auch bei dieser Ausführungsform ist die Breite der Ringdichtfläche 122, und somit der freien Stirnseite 114 des Dichtwulstes 112, 0.1 mm bis 1 mm, bevorzugt 0.2 mm - 0.5 mm.

Bei der in der Figur 9 gezeigten Ausführungsform hat der Schaft 76 des Zwischenventilgliedes 78 eine kreiszylindrische Form mit konstantem Durchmesser bis zum Kopf 80, wobei zur Vermeidung von grossen Spannungen selbstverständlich der Übergang vom Schaft 76 zum Kopf 80 abgerundet ist. Eine zylinderförmige Ringausnehmung 126 ist am Zwischenteil 66, von dessen dem Kopf 80 zugewandten Stirnseite her ausgenommen, welche Ringaushebung 126 sich bis zum entgegengesetzten Ende der Mündung des Hochdruckzulasses 86 verläuft. Das diesseitige Ende der Ringausnehmung 126 ist abgerundet ausgebildet.

Gegenüber dieser zylinderförmigen Ringausnehmung 126 ist der Zwischenventilsitz 82 in radialer Richtung gegen aussen versetzt entsprechend den Ausführungsformen gemäss den Figuren 3 und 8. Im Gegensatz dazu ist jedoch bei der Ausführungsform gemäss Figur 9 der kreisringförmige Dichtwulst 112 am Zwischenteil 66 ausgebildet. Er weist eine annähernd rechteckige Querschnittform auf und seine dem Kopf 80 zugewandte Stirnseite 114' bildet den ringförmigen Zwischenventilsitz 82.

Wie in der Figur 9 gezeigt, kann der Dichtwulst 112 durch bezüglich diesem radial innen liegende und radial aussen liegende Hinterschnitte am Zwischenteil 66 gebildet sein.

Die dem Zwischenteil 66 zugewandte Seite des Kopfs 80 kann als ebene Ringfläche ausgebildet sein, von welcher ein ringförmiger Abschnitt die Dichtfläche 116 bildet, welche mit dem Zwischenventilsitz 82 zusammen wirkt.

Der Spaltringraum 118 des auch den Innenringraum 108 aufweisenden Ringraums 120 ist durch den radial innen liegenden Hinterschnitt gebildet.

Bei der in Figur 10 gezeigten Ausführungsform ist am Kopf 80, bezüglich der ansonsten dem Zwischenteil 66 zugewandten, ebenen Seite radial innen, ein Hinterschnitt 128 ausgebildet.

Wie bei der Ausführungsform gemäss den Figuren 3 und 8, verläuft der Führungsdurchlass 74 mit konstantem Querschnitt durch den Zwischenteil 66 hindurch. Dessen dem Kopf 80 zugewandte Stirnseite weist, jedoch bezüglich dem Hinterschnitt 128 radial aussen liegend, einen weiteren Hinterschnitt 130 auf. Die Ringdichtfläche 120 ist somit radial innen durch den Hinterschnitt 128 und radial aussen durch den weiteren Hinterschnitt 130 begrenzt. In radialer Richtung gesehen, beträgt der Abstand zwischen den beiden Hinterschnitten 128 und 130 zwischen 0.1 mm bis 1 mm, bevorzugt 0.2 mm bis 0.5 mm.

Auch hier ist der Ringraum 120 durch den Spaltringraum 118 und den durch die Ringnut 110 am Schaft 76 ausgebildeten Innenringraum 108 gebildet; siehe dazu auch Figur 3.

Auch bei dieser Ausführungsform ist es möglich, den Schaft 76 über seine gesamte Länge zylinderförmig auszubilden und eine Ringausnehmung 126 am Zwischenteil 66 vorzusehen.

Wie dies insbesondere den Figuren 2 bis 4, sowie 8 und 9 entnehmbar ist, sind im innen kreiszylinderförmigen Abschnitt 60, welcher im gezeigten Ausführungsbeispiel am Düsenkörper 16 ausgebildet ist, der Zwischenteil 66 und das Zwischenelement 98 angeordnet. Diese sind, wie dies auch den Figuren 6 und 7 entnehmbar ist, scheibenförmig ausgebildet und sind radial aussen kreisringförmig geformt, mit der Ausnahme einer, in Draufsicht gesehen, kreissektorförmigen Ausnehmung 132. Der Aussendurchmesser des kreiszylinderförmigen Teils entspricht im Wesentlichen der lichten Weite des Abschnitts 60.

Im montierten Zustand sind der Zwischenteil 66 und das Zwischenelement 98 in den Abschnitt 60 eingesetzt, wobei die Ausnehmungen 132 am Zwischenteil 66 und Zwischenelement 98 miteinander fluchten und die durch die kreissektorförmigen Ausnehmungen 132 gebildeten, ebenen Seiten des Zwischenteils 66 und Zwischenelements 98 zusammen mit der Innenwand des Gehäuses 12 im Abschnitt 60 einen Abschnitt des Hochdruckraumes 26 und des Strömungskanals 36 begrenzen. Dieser Abschnitt ermöglicht das verlustarme Fliessen von Brennstoff vom Brennstoffhochdruckeinlass 24 zum Einspritzventilsitz 18, wobei der betreffende Teil des Gehäuses 12 nicht geschwächt werden muss und seine Wand rundum dieselbe Wandstärke aufweisen kann.

In Figur 6 sind am Zwischenteil 66 der Führungsdurchlass 74, die beiden radial zu diesem verlaufenden Bohrungen des Hochdruckzulasses 86, die Vertiefung 94 mit dem weiteren Drosseldurchlass 96, sowie die beiden Positionierbohrungen 106' dargestellt. Weiter ist erkennbar, dass der Zwischenteil 66, auf der der kreissektorförmigen Ausnehmung 132 diametral gegenüberliegenden Seite, eine in axialer Richtung durchgehende, in radialer Richtung gegen aussen offene, nutförmige Zuflussausnehmung 134 aufweist, in welche die zugeordnete Bohrung des Hochdruckzulasses 86 mündet. Diese Zuflussausnehmung 134 ermöglicht das Fliessen von Brennstoff durch diese Bohrung in den Führungsdurchlass 74 und somit in den Ringraum 120.

In Figur 7 ist zusätzlich zum Niederdruckauslass 42 auch die Positionierbohrung 106 sowie die kreisförmige Ausnehmung 132 sichtbar.

Ausgehend von der in den Figuren gezeigten Schliessstellung des Zwischenventils 83 wird für eine Einspritzung mittels des Elektromagneten der Aktuatoranordnung 38 der Stössel 40 vom Zwischenelement 98 abgehoben, wodurch der Niederdruckauslass 42 freigegeben wird. Dies hat zur Folge, dass aus dem Ventilraum 44 pro Zeiteinheit eine grössere Brennstoffmenge in den Niederdruck-Brennstoffrücklauf 46 ausfliesst, als durch den Drosseldurchlass 90 und den allenfalls vorhandenen weiteren Drosseldurchlass 96 in den Ventilraum 44 nachströmen können. Dadurch fällt der Druck im Ventilraum 44 ab, was zur Folge hat, dass einerseits das Zwischenventilglied 78 mit grosser Kraft an den Zwischenteil 66 angedrückt wird, um das Zwischenventil 83 sicher geschlossen zu halten und andererseits der Druck im Steuerraum 70 abfällt. Dies wiederum hat zur Folge, dass durch die Wirkung des doppelwirkenden Steuerkolben 68 entgegen der Kraft der Druckfeder 62 das Einspritzventilglied 56 vom Einspritzventilsitz 18 abgehoben wird, wodurch eine Einspritzung vom Brennstoff in den Brennraum der Verbrennungskraftmaschine gestartet wird.

Ist diese Einspritzung zu beenden, wird der Stössel 40 an das Zwischenelement 98 zur Anlage gebracht, wodurch der Niederdruckauslass 42 geschlossen wird. Der Druck im Ventilraum 44 steigt durch den Drosseldurchlass 90 und allenfalls vorhandenen weiteren Drosseldurchlass 96 zufliessenden Brennstoff an, was zu einer Bewegung des Zwischenventilgliedes 78 vom Zwischenventilsitz 82 weg bewirkt. Diese Bewegung wird weiter unterstützt durch die Doppelkolbenwirkung des gemäss der vorliegenden Erfindung ausgeführten Zwischenventilgliedes 78, wobei die dieser Öffnungsbewegung des Zwischenventilgliedes 78 entgegenwirkende Adhäsion minimiert ist.

Durch das Abheben des Kopfs 80 des Zwischenventilglieds 78 vom Zwischenelement 98 wird rasch ein grosser Strömungsquerschnitt vom Ringraum 120 in den Steuerraum 70 freigegeben, was zu einem raschen Beenden des Einspritzvorgangs führt, indem das Einspritzventilglied 56 rasch auf den Einspritzventilsitz 18 zubewegt wird und an diesem zur Anlage gelangt.

In allen gezeigten Ausführungsformen sind der Zwischenteil 66 und das Zwischenelement 98 je als einstückigen Körper ausgebildet. Es ist auch möglich, das Zwischenteil 66 und das Zwischenelement 98 aus einem einzigen Werkstück zu realisieren.

## Patentansprüche

1. Brennstoffeinspritzventil zur intermittierenden Einspritzung von Brennstoff in den Brennraum einer Verbrennungskraftmaschine, mit
einem Gehäuse (12), das einen Gehäusekörper (14) und einen Düsenkörper (16) mit einem Einspritzventilsitz (18) aufweist,
einem im Gehäuse (12) angeordneten Hochdruckraum (26), der von einem Brennstoffhochdruckeinlass (24) zum Einspritzventilsitz (18) verläuft,
einem im Gehäuse (12) verstellbar angeordneten Einspritzventilglied (56), das mit dem Einspritzventilsitz (18) zusammenwirkt,
einer Druckfeder (62), die sich einerseits am Einspritzventilglied (56) abstützt und dieses mit einer in Richtung gegen den Einspritzventilsitz (18) gerichteten Schliesskraft beaufschlagt und die andererseits relativ zum Gehäuse (12) ortsfest abgestützt ist,
einem Führungsteil (64), in welchem ein Steuerkolben (68) des Einspritzventilgliedes (56) in Gleitpassung geführt ist,
einem Zwischenteil (66), welcher zusammen mit dem Führungsteil (64) und dem Steuerkolben (68) einen Steuerraum (70) begrenzt,
einer Steuervorrichtung (72) zur Steuerung der axialen Bewegung des Einspritzventilglieds (56) durch Veränderung des Drucks im Steuerraum (70), mit einem Zwischenventil (83), dessen pilzförmig ausgebildetes Zwischenventilglied (78) einen in einem Führungsdurchlass (74) des Zwischenteils (66) in Gleitpassung geführten Schaft (76) und einen Kopf (80) aufweist, der mit seiner in einem radialen Abstand um den Schaft (76) verlaufenden Dichtfläche (116) - in Schliessstellung des Zwischenventilgliedes (78) - an einen am Zwischenteil (66) ausgebildeten, ringförmigen Zwischenventilsitz (82), unter Bildung einer Ringdichtfläche (122), anliegt,
einem vom Zwischenteil (66), Schaft (76) und Kopf (80) begrenzten, einen um den Schaft (76) herum verlaufenden, wenigstens annähernd hohlzylinderförmigen Innenringraum (108) aufweisenden Ringraum (120), wobei der Ringraum (120) einen an den Innenringraum (108) anschliessenden Spaltringraum (118) aufweist, welcher - in Schliessstellung des Zwischenventilglieds (78) - durch einen Spalt zwischen dem Zwischenteil (66) und dem Kopf (80) gebildet ist, und ein mit dem Brennstoffhochdruckeinlass (24) verbundener Brennstoffhochdruckzulass (86) in den Ringraum (120) mündet,
wobei das Zwischenventil (83) - in Schliessstellung des Zwischenventilglieds (78) - den Brennstoffhochdruckzulass (86) und den Ringraum (120) vom Steuerraum (70) abtrennt und ansonsten die Verbindung zwischen dem Ringraum (120) sowie Brennstoffhochdruckzulass (86) mit dem Steuerraum (70) frei gibt, sowie das Zwischenventilglied (78) den Steuerraum (70) von einem Ventilraum (44) - bis auf einen Drosseldurchlass (90) - dauernd abtrennt, und einer elektrisch betätigten Aktuatoranordnung (38) zum Verbinden des Ventilraumes (44) mit und Abtrennen des Ventilraumes (44) von einem Niederdruck-Brennstoffrücklauf (46),
**dadurch gekennzeichnet, dass** der Brennstoffhochdruckzulass (86) in den Innenringraum (108) mündet.

2. Brennstoffeinspritzventil nach Anspruch 1, **dadurch gekennzeichnet, dass** der Spaltringraum (118), in Schliessstellung des Zwischenventilgliedes (78), eine wenigstens annähernd konstante Spaltbreite aufweist und bevorzugt die Spaltbreite mindestens fünfmal kleiner ist als der Innenringraum (108), jeweils in Längsrichtung des Schafts (76) gemessen.

3. Brennstoffeinspritzventil nach Anspruch 1 oder 2, **dadurch gekennzeichnet, dass** die Mündung des Brennstoffhochdruckzulasses (86) vollständig im Bereich des Innenringraums (108) angeordnet ist.

4. Brennstoffeinspritzventil nach einem der Ansprüche 1 bis 3, **dadurch gekennzeichnet, dass** die Breite der Ringdichtfläche (122) - in radialer Richtung gemessen - 0,1 mm bis 1 mm, bevorzugt 0,2 mm bis 0,5 mm beträgt.

5. Brennstoffeinspritzventil nach einem der Ansprüche 1 bis 4, **dadurch gekennzeichnet, dass** der Spaltringraum (118) - in Schliessstellung des Zwischenventilglieds (78) - eine in Längsrichtung gemessene Dicke von 0,04 mm bis 0,4 mm aufweist, um während den transienten Vorgängen die optimale Beaufschlagung der Fläche des Kopfs (80) zwischen dem Schaft (76) und der Dichtfläche (116) mit Brennstoff zu gewährleisten.

6. Brennstoffeinspritzventil nach einem der Ansprüche 1 bis 5, **dadurch gekennzeichnet, dass** der Spaltringraum (118) eine in radialer Richtung gemessene Breite von mindestens 0,2 mm aufweist.

7. Brennstoffeinspritzventil nach einem der Ansprüche 1 bis 6, **dadurch gekennzeichnet, dass** am Kopf (80) auf dessen dem Zwischenteil (66) zugewandten Seite ein vorstehender, ringförmiger Dichtwulst (112) geformt ist, dessen freie Stirnseite (114) die Dichtfläche (116) bildet.

8. Brennstoffeinspritzventil nach Anspruch 7, **dadurch gekennzeichnet, dass** der Dichtwulst (112) einen wenigstens annähernd quadratischen oder rechteckigen Querschnitt aufweist.

9. Brennstoffeinspritzventil nach Anspruch 8, **dadurch gekennzeichnet, dass** der Dichtwulst (112) einen wenigstens annähernd einem rechtwinkligen Trapez entsprechenden Querschnitt aufweist, wobei die wenigstens annähernd rechten Winkel radial innenliegend sind und vorzugsweise der Kopf (80) - im Querschnitt gesehen - eine geradlinige Verlängerung der radial aussenliegenden Schrägseite des Trapezes bis zu seinem radialen Aussenrand (124) bildet.

10. Brennstoffeinspritzventil nach einem der Ansprüche 1 bis 9, **dadurch gekennzeichnet, dass** die dem Steuerraum (70) zugewandte, den Zwischenventilsitz (82) bildende Stirnseite des Zwischenteils (66) eben ausgebildet ist.

11. Brennstoffeinspritzventil nach einem der Ansprüche 1 bis 6, **dadurch gekennzeichnet, dass** am Kopf (80) an dessen dem Zwischenteil (66) zugewandten Seite ein radial innerer (128) und am Zwischenteil (66) ein radial äusserer Hinterschnitt (130) angeformt sind und die Hinterschnitte (128; 130) die Ringdichtfläche (122) begrenzen.

12. Brennstoffeinspritzventil nach einem der Ansprüche 1 bis 6, **dadurch gekennzeichnet, dass** am Zwischenteil (66), auf dessen dem Kopf (80) zugewandten Seite, ein ringförmiger, vorzugsweise im Querschnitt wenigstens annähernd quadratischer oder rechteckiger Dichtvorsprung (112) angeformt ist, dessen freie Stirnseite (114) den Ventilsitz (82) bildet.

13. Brennstoffeinspritzventil nach einem der Ansprüche 1 bis 12, **dadurch gekennzeichnet, dass** der Ventilraum (44) über einen weiteren Drosseldurchlass (96) dauernd mit dem Hochdruckraum (26) verbunden ist.

14. Brennstoffeinspritzventil nach einem der Ansprüche 1 bis 13, **dadurch gekennzeichnet, dass** am Zwischenteil (66), auf der dem Führungsteil (64) abgewandten Seite, ein plattenförmiges Zwischenelement (98) anliegt, und das Zwischenelement (98), exzentrisch zum Schaft (76) und Führungsdurchlass (74) einen Auslassdurchlass (102) aufweist, welcher zusammen mit dem Zwischenteil (66) und dem Zwischenventilglied (78) den Ventilraum (44) begrenzt und welcher, auf der dem Zwischenteil (66) abgewandten Seite, mittels eines Stössels (40) der Aktuatoranordnung (38) verschliessbar und freigebar ist.

15. Brennstoffeinspritzventil nach einem der Ansprüche 1 bis 14, **dadurch gekennzeichnet, dass** der Führungsteil (64) durch eine Führungshülse (64') gebildet ist, an welcher sich die Druckfeder (62) abstützt, wobei die Druckfeder (62) die Führungshülse (64') an den plattenförmig ausgebildeten Zwischenteil (66) dichtend andrückt.

16. Brennstoffeinspritzventil nach einem der Ansprüche 1 bis 15, **dadurch gekennzeichnet, dass** der Schaft (76) im Führungsdurchlass (74) in enger Gleitpassung geführt ist.

## Claims

1. A fuel injection valve for intermittent injection of fuel into the combustion chamber of an internal combustion engine, having
a housing (12), which has a housing body (14) and a nozzle body (16) with an injection valve seat (18),
a high-pressure space (26), which is arranged in the housing (12) and extends from a high-pressure fuel inlet (24) to the injection valve seat (18),
an injection valve member (56), which is arranged movably in the housing (12) and interacts with the injection valve seat (18),
a compression spring (62), which is supported, on the one hand, on the injection valve member (56) and subjects the latter to a closing force directed toward the injection valve seat (18) and, on the other hand, is supported in a fixed manner relative to the housing (12),
a guiding part (64), in which a control plunger (68) of the injection valve member (56) is guided with a sliding fit,
an intermediate part (66), which, together with the guiding part (64) and the control plunger (68), delimits a control space (70),
a control device (72) for controlling the axial movement of the injection valve member (56) by varying the pressure in the control space (70), having an intermediate valve (83), the mushroom-shaped intermediate valve member (78) of which has a stem (76), which is guided with a sliding fit in a guide passage (74) of the intermediate part (66), and a head (80), which rests with its sealing surface (116) which extends at a radial distance around the stem (76), in the closed position of the intermediate valve member (78), against an annular intermediate valve seat (82) formed on the intermediate part (66), thereby forming an annular sealing surface (122),
an annular space (120), which is delimited by the intermediate part (66), the stem (76) and the head (80) and has an at least approximately hollow-cylinder-shaped inner annular space (108) extending around the stem (76), wherein the annular space (120) has an annular gap space (118), which adjoins the inner annular space (108) and which is formed by a gap between the intermediate part (66) and the head (80) in the closed position of the intermediate valve member (78), and wherein a high-pressure fuel feed (86) connected to the high-pressure fuel inlet (24) opens into the annular space (120),
wherein the intermediate valve (83) cuts off the high-pressure fuel feed (86) and the annular space (120) from the control space (70) in the closed position of the intermediate valve member (78) and otherwise opens the connection from the annular space (120) and the high-pressure fuel feed (86) to the control space (70), and the intermediate valve member (78) continuously cuts off the control space (70) from a valve space (44) - apart from a restrictor passage (90), and
an electrically actuated actuator arrangement (38) for connecting the valve space (44) to and cutting the valve space (44) off from a low-pressure fuel return (46),
**characterized in that** the high-pressure fuel feed (86) opens into the inner annular space (108).

2. The fuel injection valve as claimed in claim 1, **characterized in that** the annular gap space (118) has an at least approximately constant gap width in the closed position of the intermediate valve member (78), and the gap width is preferably at least five times smaller than the inner annular space (108), in each case measured in the longitudinal direction of the stem (76).

3. The fuel injection valve as claimed in claim 1 or 2, **characterized in that** the opening of the high-pressure fuel feed (86) is arranged fully in the region of the inner annular space (108).

4. The fuel injection valve as claimed in one of claims 1 to 3, **characterized in that** the width of the annular sealing surface (122) is 0.1 mm to 1 mm, preferably 0.2 mm to 0.5 mm, measured in the radial direction.

5. The fuel injection valve as claimed in one of claims 1 to 4, **characterized in that** the annular gap space (118) has a thickness of 0.04 mm to 0.4 mm, measured in the longitudinal direction, in the closed position of the intermediate valve member (78), in order to ensure that the surface of the head (80) between the stem (76) and the sealing surface (116) is provided with an optimum supply of fuel during transient processes.

6. The fuel injection valve as claimed in one of claims 1 to 5, **characterized in that** the annular gap space (118) has a width of at least 0.2 mm, measured in the radial direction.

7. The fuel injection valve as claimed in one of claims 1 to 6, **characterized in that** a projecting annular sealing bead (112), the free end face (114) of which forms the sealing surface (116), is formed on the head (80) on the side thereof facing the intermediate part (66).

8. The fuel injection valve as claimed in claim 7, **characterized in that** the sealing bead (112) has an at least approximately square or rectangular cross section.

9. The fuel injection valve as claimed in claim 8, **characterized in that** the sealing bead (112) has a cross section corresponding at least approximately to a right trapezoid, wherein the at least approximately right angles are situated radially on the inside, and the head (80), when viewed in cross section, preferably forms a rectilinear extension of the radially outer oblique side of the trapezoid as far as to its radial outer edge (124).

10. The fuel injection valve as claimed in one of claims 1 to 9, **characterized in that** that the end face of the intermediate part (66) which faces the control space (70) and forms the intermediate valve seat (82) is of flat design.

11. The fuel injection valve as claimed in one of claims 1 to 6, **characterized in that** a radially inner undercut (128) is formed on the side of the head (80) facing the intermediate part (66), and a radially outer undercut (130) is formed on the intermediate part (66), and the undercuts (128; 130) delimit the annular sealing surface (122).

12. The fuel injection valve as claimed in one of claims 1 to 6, **characterized in that** an annular sealing projection (112), the free end face (114) of which forms the valve seat (82), is formed on the intermediate part (66), on the side thereof facing the head (80), the sealing projection preferably being at least approximately square or rectangular in cross section.

13. The fuel injection valve as claimed in one of claims 1 to 12, **characterized in that** the valve space (44) is continuously connected to the high-pressure space (26) via a further restrictor passage (96).

14. The fuel injection valve as claimed in one of claims 1 to 13, **characterized in that** a plate-shaped intermediate element (98) rests on the intermediate part (66), on the side facing away from the guiding part (64), and the intermediate element (98) has, eccentrically with respect to the stem (76) and the guide passage (74), an outlet passage (102) which, together with the intermediate part (66) and the intermediate valve member (78), delimits the valve space (44) and which, on the side facing away from the intermediate part (66), can be closed and opened by means of a tappet (40) of the actuator arrangement (38).

15. The fuel injection valve as claimed in one of claims 1 to 14, **characterized in that** the guiding part (64) is formed by a guiding sleeve (64'), on which the compression spring (62) is supported, wherein the compression spring (62) presses the guiding sleeve (64') sealingly against the intermediate part (66) of plate-shaped design.

16. A fuel injection valve as claimed in one of claims 1 to 15, **characterized in that** the stem (76) is guided with a close sliding fit in the guide passage (74) .

## Revendications

1. Soupape d'injection de carburant pour l'injection intermittente de carburant dans la chambre de combustion d'un moteur à combustion interne, comprenant
un boîtier (12) qui présente un corps de boîtier (14) et un corps de buse (16) avec un siège de soupape d'injection (18),
un espace haute pression (26) disposé dans le boîtier (12), qui s'étend depuis une entrée de carburant haute pression (24) jusqu'au siège de soupape d'injection (18),
un organe de soupape d'injection (56) disposé de manière déplaçable dans le boîtier (12), qui coopère avec le siège de soupape d'injection (18), un ressort de compression (62) qui s'appuie d'une part contre l'organe de soupape d'injection (56) et qui sollicite celui-ci avec une force de fermeture orientée dans la direction du siège de soupape d'injection (18) et qui est d'autre part supporté fixement par rapport au boîtier (12),
une partie de guidage (64) dans laquelle est guidé avec ajustement par glissement un piston de commande (68) de l'organe de soupape d'injection (56),
une partie intermédiaire (66) qui, conjointement avec la partie de guidage (64) et le piston de commande (68), délimite un espace de commande (70),
un dispositif de commande (72) pour commander le déplacement axial de l'organe de soupape d'injection (56) en faisant varier la pression dans l'espace de commande (70), avec une soupape intermédiaire (83) dont l'organe de soupape intermédiaire (78) réalisé en forme de champignon présente une tige (76) guidée dans un passage de guidage (74) de la partie intermédiaire (66) avec ajustement par glissement et une tête (80) qui s'applique avec sa surface d'étanchéité (116) s'étendant à une distance radiale autour de la tige (76), dans la position de fermeture de l'organe de soupape intermédiaire (78), contre un siège de soupape intermédiaire (82) de forme annulaire, réalisé au niveau de la partie intermédiaire (66), en formant une surface d'étanchéité annulaire (122),
un espace annulaire (120) délimité par la partie intermédiaire (66), la tige (76) et la tête (80), présentant un espace annulaire interne (108) au moins approximativement de forme cylindrique creuse, s'étendant autour de la tige (76), l'espace annulaire (120) présentant un espace annulaire interstitiel (118) se raccordant à l'espace annulaire interne (108), qui, dans la position de fermeture de l'organe de soupape intermédiaire (78), est formé par un interstice entre la partie intermédiaire (66) et la tête (80), et une admission de carburant haute pression (86) connectée à l'entrée de carburant haute pression (24) débouchant dans l'espace annulaire (120),
la soupape intermédiaire (83), dans la position de fermeture de l'organe de soupape intermédiaire (78), séparant l'admission de carburant haute pression (86) et l'espace annulaire (120) de l'espace de commande (70) et libérant par ailleurs la connexion entre l'espace annulaire (120) et l'admission de carburant haute pression (86) avec l'espace de commande (70), et l'organe de soupape intermédiaire (78) séparant de manière permanente l'espace de commande (70) d'un espace de soupape (44), à l'exception d'un passage d'étranglement (90), et
un agencement d'actionneur à commande électrique (38) pour connecter l'espace de soupape (44) à un retour de carburant basse pression (46) et pour séparer l'espace de soupape (44) de celui-ci, **caractérisée en ce que** l'admission de carburant haute pression (86) débouche dans l'espace annulaire interne (108).

2. Soupape d'injection de carburant selon la revendication 1, **caractérisée en ce que** l'espace annulaire interstitiel (118), dans la position de fermeture de l'organe de soupape intermédiaire (78), présente une largeur d'interstice au moins approximativement constante et de préférence la largeur d'interstice est au moins cinq fois plus petite que l'espace annulaire interne (108), à chaque fois mesurée dans la direction longitudinale de la tige (76).

3. Soupape d'injection de carburant selon la revendication 1 ou 2, **caractérisée en ce que** l'embouchure de l'admission de carburant haute pression (86) est disposée complètement dans la région de l'espace annulaire interne (108).

4. Soupape d'injection de carburant selon l'une quelconque des revendications 1 à 3, **caractérisée en ce que** la largeur de la surface d'étanchéité annulaire (122), mesurée dans la direction radiale, vaut 0,1 mm à 1 mm, de préférence 0,2 mm à 0,5 mm.

5. Soupape d'injection de carburant selon l'une quelconque des revendications 1 à 4, **caractérisée en ce que** l'espace annulaire interstitiel (118), dans la direction de fermeture de l'organe de soupape intermédiaire (78), présente une épaisseur mesurée dans la direction longitudinale de 0,04 mm à 0,4 mm, afin de garantir pendant les opérations transitoires la sollicitation optimale en carburant de la surface de la tête (80) entre la tige (76) et la surface d'étanchéité (116).

6. Soupape d'injection de carburant selon l'une quelconque des revendications 1 à 5, **caractérisée en ce que** l'espace annulaire interstitiel (118) présente une largeur, mesurée dans la direction radiale, d'au moins 0,2 mm.

7. Soupape d'injection de carburant selon l'une quelconque des revendications 1 à 6, **caractérisée en ce qu'**un bourrelet d'étanchéité (112) saillant, de forme annulaire (112), est formé au niveau de la tête (80) sur son côté tourné vers la partie intermédiaire (66), dont l'extrémité frontale libre (114) forme la surface d'étanchéité (116).

8. Soupape d'injection de carburant selon la revendication 7, **caractérisée en ce que** le bourrelet d'étanchéité (112) présente une section transversale au moins approximativement carrée ou rectangulaire.

9. Soupape d'injection de carburant selon la revendication 8, **caractérisée en ce que** le bourrelet d'étanchéité (112) présente une section transversale correspondant au moins approximativement à un trapèze rectangle, les angles au moins approximativement droits étant situés radialement à l'intérieur et la tête (80), vue en section transversale, formant de préférence un prolongement rectiligne du côté oblique, situé radialement à l'extérieur, du trapèze jusqu'à son bord extérieur radial (124).

10. Soupape d'injection de carburant selon l'une quelconque des revendications 1 à 9, **caractérisée en ce que** le côté frontal de la partie intermédiaire (66) tourné vers l'espace de commande (70), formant le siège de soupape intermédiaire (82), est réalisé sous forme plane.

11. Soupape d'injection de carburant selon l'une quelconque des revendications 1 à 6, **caractérisée en ce qu'**une contre-dépouille radialement interne (128) est façonnée au niveau de la tête (80) sur son côté tourné vers la partie intermédiaire (66), et une contre-dépouille radialement extérieure (130) est façonnée au niveau de la partie intermédiaire (66), et les contre-dépouilles (128 ; 130) délimitent la surface d'étanchéité annulaire (122).

12. Soupape d'injection de carburant selon l'une quelconque des revendications 1 à 6, **caractérisée en ce qu'**une saillie d'étanchéité (112), de forme annulaire, de préférence au moins approximativement carrée ou rectangulaire en section transversale, dont le côté frontal libre (114) forme le siège de soupape (82), est façonnée au niveau de la partie intermédiaire (66) sur son côté tourné vers la tête (80).

13. Soupape d'injection de carburant selon l'une quelconque des revendications 1 à 12, **caractérisée en ce que** l'espace de soupape (44) est connecté de manière durable à l'espace haute pression (26) par le biais d'un passage d'étranglement supplémentaire (96).

14. Soupape d'injection de carburant selon l'une quelconque des revendications 1 à 13, **caractérisée en ce qu'**un élément intermédiaire en forme de plaque (98) s'applique contre la partie intermédiaire (66) sur le côté opposé à la partie de guidage (64), et l'élément intermédiaire (98) présente, en position excentrique par rapport à la tige (76) et au passage de guidage (74), un passage de sortie (102) qui, conjointement avec la partie intermédiaire (66) et l'organe de soupape intermédiaire (78), délimite l'espace de soupape (44) et qui, sur le côté opposé à la partie intermédiaire (66), peut être fermé et ouvert au moyen d'une tige poussoir (40) de l'agencement d'actionneur (38).

15. Soupape d'injection de carburant selon l'une quelconque des revendications 1 à 14, **caractérisée en ce que** la partie de guidage (64) est formée par une douille de guidage (64') au niveau de laquelle s'appuie le ressort de compression (62), le ressort de compression (62) pressant la douille de guidage (64') de manière hermétique contre la partie intermédiaire (66) réalisée en forme de plaque.

16. Soupape d'injection de carburant selon l'une quelconque des revendications 1 à 15, **caractérisée en ce que** la tige (76) est guidée dans le passage de guidage (74) avec un ajustement par glissement étroit.
